# EUROPÄISCHE PATENTSCHRIFT

(11) **EP 3 084 163 B1**
(45) Veröffentlichungstag und Bekanntmachung des Hinweises auf die Patenterteilung: **29.11.2017**
(21) Anmeldenummer: 14824391.8
(22) Anmeldetag: 12.12.2014
(51) Int. Cl.: F01N 3/28, F01N 13/18

(54) **MISCHROHRANORDNUNG MIT GEHÄUSE**
MIXING PIPE ARRANGEMENT WITH HOUSING
AGENCEMENT DE TUBE MÉLANGEUR COMPORTANT UN BOÎTIER

(30) Priorität: 16.12.2013 DE 102013114111
(43) Veröffentlichungstag der Anmeldung: 26.10.2016
(73) Patentinhaber: Tenneco GmbH, 67480 Edenkoben (DE)
(72) Erfinder: GEHRLEIN, Joachim, 76764 Rheinzabern (DE); TERRES, Frank, 67468 Frankeneck (DE); LANG, Andreas, 67454 Haßloch (DE); MÜLLER, Gert, 68239 Mannheim (DE)
(74) Vertreter: STT Sozietät Thews & Thews
(86) Internationale Anmeldenummer: PCT/EP2014/077500
(87) Internationale Veröffentlichungsnummer: WO 2015/091242

(56) Entgegenhaltungen:
- WO-A1-2011/163395
- CN-A- 102 410 069
- CN-U- 202 360 191
- DE-U1-202007 010 324

## Beschreibung

Die Erfindung bezieht sich auf einen Mischer für eine Abgasanlage einer Verbrennungskraftmaschine bzw. eines Kraftfahrzeugs zum Einmischen von flüssigen und/oder gasförmigen Additiven in einen Abgasstrom mit mindestens einem eine Rohrachse aufweisenden Einlassrohr, mit mindestens einem eine Rohrachse aufweisenden Auslassrohr und mit einem Gehäuse zur Aufnahme des Einlassrohres und des Auslassrohres, wobei das Auslassrohr einen innerhalb des Gehäuses angeordneten Innenteil aufweist, der zwecks Ausleitung des Abgases aus dem Gehäuse mit mindestens einer Ausströmöffnung versehen ist.

Es ist bereits eine Mischrohranordnung mit Gehäuse aus der WO 2011/163395 A1 bekannt. Die Anordnung weißt ein Einlassrohr sowie ein Auslassrohr auf, die in bzw. an einem Gehäuse angeordnet sind. Das Einlassrohr verläuft hierbei in tangentialer Richtung zu dem zylindrisch ausgebildeten Gehäuse bzw. der Gehäusewand. Innerhalb der zylindrischen Gehäusewand ist das Auslassrohr angeordnet, wobei eine Mittelachse des Auslassrohres und eine Mittelachse des Gehäuses parallel versetzt zueinander angeordnet sind. Alternativ hierzu kann das Auslassrohr auch koaxial zum Gehäuse angeordnet sein. In einem weiteren Ausführungsbeispiel ist das Einlassrohr koaxial zum zylinderförmigen Gehäuse angeordnet, während das Auslassrohr in radialer Richtung zum Gehäuse platziert ist. Hierbei sind die Mittelachse des Einlassrohres und die Mittelachse des Auslassrohres in einer Ebene angeordnet. In einem weiteren Ausführungsbeispiel sind die Mittelachse des Einlassrohres und die Mittelachse des Auslassrohres parallel zueinander angeordnet, wobei das Einlassrohr und das Auslassrohr außerhalb der Gehäusemitte platziert sind.

Aus der DE 20 2007 010 324 U1 ist ein zweischaliges Abgasrohr zur Aufnahme einer Mischdüse bekannt. Das Abgasrohr weißt einen unteren Flansch zur Aufnahme eines Zuströmrohres auf, wobei ein Ausgangsflansch der Düse zur Aufnahme eines Abströmrohres dient.

Der Erfindung liegt die Aufgabe zugrunde, einen Mischer derart auszubilden und anzuordnen, dass eine erweiterte Variabilität hinsichtlich des Einsatzes gewährleistet ist.

Gelöst wird die Aufgabe erfindungsgemäß durch die Merkmale des Anspruchs 1. Hierdurch wird erreicht, dass die relative Lage zwischen dem jeweiligen Rohr und dem Gehäuse und/oder die relative Lage der Rohre innerhalb des Gehäuses variiert werden kann. Diese Variation lässt sich wie folgt erreichen.
i) Durch unterschiedliche Ausrichtung des Einlassrohres oder des Auslassrohres in Bezug auf dieselbe Ausformung oder denselben Durchzug. Das Einlassrohr bzw. das Auslassrohr kann wahlweise um 180° gedreht bzw. verschwenkt werden, um die Ausrichtung von Ein- und Auslass, mithin die Abgasführung zu verändern. Diese Lageänderung kann nur für das Einlassrohr und/oder nur für das Auslassrohr Anwendung finden. Voraussetzung ist, dass das jeweilige Rohr bezüglich der Lagerstellen symmetrisch ausgebildet ist, damit es nach dem Verschwenken um 180° mit der jeweils anderen Lagerstelle in der dann korrespondierenden Ausformung bzw. dem Durchzug gelagert werden kann. Das Verschwenken erfolgt hierbei um eine Achse a, die rechtwinklig zur Rohrachse verläuft.
ii) Durch Vertauschen der Position des Einlassrohres mit der Position des Auslassrohres innerhalb des Gehäuses. Ergänzend zu Variante i) können durch Vertauschen weitere Ausgestaltungsvarianten des Mischers bzw. dessen Gasführungsgeometrie erreicht werden. Somit sind die Mittelachsen von jeweils zwei Ausformungen oder von zwei Durchzügen mit der Rohrachse des Einlassrohres und mit der Rohrachse des Auslassrohres in Überdeckung bringbar, so dass alternativ das Einlassrohr oder das Auslassrohr bezüglich der jeweiligen Position R1, R2 in der Gehäuseschale bzw. im dem Gehäuseteil oder in dem Gehäuseboden lagerbar ist.
iii) Durch eine Veränderung der relativen Lage beider Gehäuseteile bzw. Gehäuseschalen zueinander. In diesem Fall kann insbesondere beim Einsatz von Durchzügen die Gasführungsgeometrie unabhängig von der flexiblen Lagerung der Rohre nach den Varianten i) und ii) erreicht werden. Die in der jeweiligen Schale bzw. in dem Gehäuseboden angeordneten Rohre bzw. die damit einhergehende Gasführungsgeometrie wird durch Veränderung der relativen Lage beider Gehäuseschalen bzw. Gehäusewände zueinander variiert. Für die relativen Positionen S1, S2 bzw. den Variationswinkel zwischen beiden Positionen S1, S2 kommt nicht nur ein rechter Winkel, also 90°, sondern auch beliebige Winkel in Betracht. Letzteres in Bezug auf alle drei Raumachsen, also eine Verschwenkachse c, die parallel zur Rohrachse verläuft, eine Verschwenkachse a, die rechtwinklig zur Rohrachse verläuft und eine Verschwenkachse b, die rechtwinklig zur Rohrachse und rechtwinklig zur Verschwenkachse a verläuft.

Die Ausformung des jeweiligen Gehäuserandes gewährleistet eine Aufnahme des jeweiligen Rohres über jeweils einen Teilumfang von ca. 180°, so dass durch beide gegenüberliegende Ausformungen wie auch beim Durchzug eine Lagerung und Abdichtung des jeweiligen Rohres über den Umfang gewährleistet ist.

Vorteilhaft kann es hierzu auch sein, wenn jeweils zwei Ausformungen oder zwei Durchzüge eine gemeinsame gerade Mittelachse aufweisen. Mithin ist ein soweit gerades Einlassrohr und/oder ein gerades Auslassrohr anwendbar. Hinsichtlich dieser gleichen Form können beide Rohre in Bezug auf deren Position im Gehäuse auch getauscht werden.

Ferner kann es vorteilhaft sein, wenn alle Ausformungen oder alle Durchzüge den gleichen Durchmesser D aufweisen. Bei Vorliegen einer gleichen Lagergeometrie der beiden Rohre gewährleistet der gleiche Rohrdurchmesser D die Austauschbarkeit beider Rohre bzw. den beliebigen Wechsel der Position innerhalb des Gehäuses.

Vorteilhaft kann es auch sein, wenn innerhalb des jeweiligen Gehäuserandes mindestens eine weitere Ausformung mit einer Mittelachse vorgesehen ist, die mit Bezug zur Mittelachse der anderen Ausformung in einem Winkel α angestellt ist, wobei das Einlassrohr oder das Auslassrohr eine L-, T- oder Y-förmige Grundform F aufweist. Durch die Anwendung einer weiteren Ausformung ist eine Erweiterung der Anschlussgeometrie für den Mischer insgesamt gegeben.

Für das Ein- und/oder Auslassrohr stehen drei Ausformungen in der jeweiligen Halbschale zur Verfügung, mithin drei Positionen für den Anschlusstutzen selbst sowie zwei Positionen für die weitere Lagerung des Ein- oder Auslassrohres.

Dabei kann es vorteilhafterweise vorgesehen sein, dass der eine Teilungsebene E bildende Gehäuserand mit Bezug zu einer Normalen N der Teilungsebene E punktsymmetrisch oder mit Bezug zu einer Geraden G der Teilungsebene E achssymmetrisch ausgebildet ist. Während die achssymmetrische Ausbildung des Gehäuserandes eine Variation der relativen Lage beider Gehäuseteile in zwei Positionen verschwenkt um 180° zulässt, gewährleistet die punktsymmetrische Ausbildung zumindest eine Variation innerhalb von vier Positionen, also stufenweise um 90°.

Von besonderer Bedeutung kann für die vorliegende Erfindung sein, wenn das Gehäuseteil im Bereich des Gehäuserandes eine teilzylindrische Grundform F mit einer Mittelachse b oder eine teilkugelförmige Grundform F mit einem Mittelpunkt M sowie einem Innenradius ri und einem Außenradius ra aufweist, wobei für das Verhältnis zwischen dem Innenradius ri des ersten Gehäuserandes und dem Außenradius ra des zweiten Gehäuserandes gilt:
ri >= ra. Eine teilzylindrische Ausbildung der Grundform F gewährleistet eine vorzugsweise stufenlose Verschwenkung beider Gehäuseteile um die so gebildete Zylinderachse. Dies gewährleistet eine optimale Anpassung an die Bauraumverhältnisse bei der Montage. Ergänzend hierzu gewährleistet die teilkugelförmige Grundform F eine vorzugsweise stufenlose Relativ-Verschwenkung beider Gehäuseteile um den Kugelmittelpunkt, mithin um alle drei Raumachsen. Dies führt zu einer weiteren Optimierung hinsichtlich einer individuellen Anpassung bei der Montage. Dadurch, dass der Innenradius ri maximal die Größe des Außenradius ra aufweist, bilden beide Gehäuseteile im Bereich der teilzylindrischen bzw. teilkugelförmigen Ausprägung einen Schiebesitz, der besagte Anpassung der Relativ-Positionen um die Zylinderachse A einerseits bzw. den Kugelmittelpunkt M andererseits gewährleistet.

Im Zusammenhang mit der erfindungsgemäßen Ausbildung und Anordnung kann es von Vorteil sein, wenn die Einlassöffnung und/oder die Ausströmöffnung durch eine oder mehrere Ausnehmungen gebildet ist, die wahlweise als Drallklappe ausgebildet sind.

Die Ausprägung der Einlassöffnung als Perforation in Form von Ausnehmungen gewährleistet eine Vereinheitlichung bzw. Vergleichmäßigung des in den Mischer eintretenden Gasstroms. Betreffend die Ausströmöffnungen des Auslassrohres gewährleistet die Ausprägung als Drallklappe eine gute Einmischung des im Auslassrohr eingebrachten Additivs.

Vorteilhaft kann es ferner sein, wenn die Einlassöffnung und/oder die Ausströmöffnung einen hydraulischen Querschnitt Q aufweist, der in Bezug zu dem Verlauf der Rohrachse variiert. Durch Variation des hydraulischen Querschnitts Q der Ein- oder Ausströmöffnungen erfolgt eine weitere Optimierung der Vergleichmäßigung des Abgasstroms einerseits sowie der Einmischung des Additivs andererseits. Letzteres vor dem Hintergrund des über die Länge der Rohre variierenden dynamischen Drucks der Strömung.

Außerdem kann es vorteilhaft sein, wenn der hydraulische Querschnitt Q mit Bezug zu der Strömungsrichtung des Abgases zunimmt. Durch die Zunahme des hydraulischen Querschnitt Q wird die Einmischung bzw. Vermischung zum Ende der Mischkammer erleichtert.

Ferner kann es vorteilhaft sein, wenn mit Bezug zu der Strömungsrichtung des Abgases nach dem Auslassrohr ein Mischelement vorgesehen ist. Die ergänzende Anordnung eines Mischelementes gewährleistet eine weitere Optimierung des Eintrags des Additivs in den Gasstrom. Zudem gewährleistet das weitere Mischelement eine zeitlich verzögerte Beimischung eines weiteren Additivs.

Dabei kann es von Vorteil sein, wenn eine Additivzuführeinheit zum Einbringen des Additivs in das Gehäuse oder in das Einlassrohr oder in das Auslassrohr vorgesehen ist. Vorzugsweise erfolgt die Einmischung des Additivs erst im Auslassrohr, nachdem die Abgasströmung über das Einlassrohr vereinheitlicht ist und soweit symmetrisch in das Einlassrohr eintritt.

Schließlich kann es von Vorteil sein, wenn das Ein- oder Auslassrohr konisch ausgebildet ist. Die konische Ausbildung des Ein- und/oder Auslassrohres gewährleistet eine weitere Beeinflussung der Strömungsverhältnisse, insbesondere mit Rücksicht auf den hydraulischen Querschnitt Q der Perforation bzw. der Drallklappen. Durch Verjüngung des Rohres wird der Gasfluss bzw. der dynamische Druck des Gases erhöht, was wiederum zu einer Erhöhung der durch die Perforation bzw. die Drallklappen tretenden Strömung führt.

Vorteilhaft kann es hierzu auch sein, wenn das erste Gehäuseteil und das zweite Gehäuseteil jeweils als Gehäuseschale oder als Gehäuseboden ausgebildet ist, wobei ein Gehäusemantel vorgesehen ist, der zusammen mit dem jeweiligen Boden das Gehäuse bildet. Durch Anwendung von Gehäuseschalen wird die Montage insgesamt vereinfacht. Das Gehäuse besteht in diesem Fall aus lediglich zwei Bauteilen, die aufgrund der Anschlussgeometrie des Gehäuserandes wie vorgehend beschrieben in verschiedenen Relativ-Positionen zueinander ausgerichtet und verbunden werden können. Dieser Variation überlagert können die Ein- und Auslassrohre innerhalb der Ausformungen bzw. Durchzüge variiert werden, was insgesamt einen sehr einfachen Aufbau und eine Vielzahl von Variationsmöglichkeiten gewährleistet.

Auch die Ausbildung des Gehäuses als Wickelgehäuse, d. h. die Anwendung von Gehäuseböden und einem Gehäusemantel, gewährleistet die vorstehend genannten Variationsmöglichkeiten hinsichtlich der relativen Lage der Gehäuseteile einerseits und der Rohre andererseits. Das Gehäuse selbst besteht dann zumindest aus drei Bauteilen, die der gewünschten Lage nach zu verbinden sind.

Das Gehäuse kann nach beliebigen Fertigungsverfahren hergestellt werden, wie bspw. als Schalengehäuse oder auch als Wickelgehäuse.
Weitere Vorteile und Einzelheiten der Erfindung sind in den Patentansprüchen und in der Beschreibung erläutert und in den Figuren dargestellt. Es zeigen:
- Figur 1a: eine Teilansicht des Mischers 1 mit Ein- und Auslassrohr 2, 3 in der unteren Gehäuseschale 4.1;
- Figur 1b: eine Ansicht nach Figur 1a mit gedrehter Anordnung des Einlassrohres 2;
- Figur 2a: eine Seitenansicht des Mischers 1 nach Fig. 1 mit beiden Gehäuseschalen 4.1, 4.2;
- Figur 2b: eine Seitenansicht nach Figur 1b;
- Figur 3a: eine weitere Ausführungsform in einer Teilansicht gemäß den Fig. 1a, 1b mit einer weiteren Ausformung 6.5 für das Einlassrohr 2;
- Figur 3b: eine weitere Ausführungsform in einer Teilansicht gemäß der Fig. 3a mit Anstellung des Auslassrohres 3 um den Winkel a;
- Figuren 4a, b: eine perspektivische Ansicht des Mischers 1 von oben mit achsensymmetrischer Ausführung der Gehäuseflansche 4a, 4b und dem Auslassrohr 3 in gedrehter Ausführung;
- Figuren 5a, b: eine Seitenansicht gemäß Figuren 4a, b;
- Figuren 6a, b: Ausführungsbeispiel gemäß Figuren 4a, b, jedoch mit punktsymmetrischer Ausführung der Gehäuseflansche 4a, 4b und dem Einlassrohr 3 in verschwenkter Ausführung;
- Figuren 7a, b: weitere Ausführungsform der punktsymmetrischen Ausgestaltung mit kreisförmigen Gehäuseflanschen 4a, 4b in verschiedenen Positionen S1, S2;
- Figuren 8a, b: eine Ausführungsform mit teilzylindrischer Grundform F in der Ansicht von oben mit Verschwenkwinkel β;
- Figuren 9a, b: eine Schnittdarstellung gemäß Fig. 8a, b;
- Figuren 10a, b: eine Ausführungsform mit teilkugelförmiger Grundform F in der Schnittdarstellung und Anwendung der Verschwenk-Winkel α und β;
- Figuren 11a, b: eine Ansicht gemäß Figuren 10a, b von oben;
- Figuren 12a, b: ein Ein- und Auslassrohr 2, 3 in konischer Ausführung;
- Figur 13: eine Ausführungsform als Wickelgehäuse;
- Figur 14: ein Abgassystem 9 mit integriertem Mischer 1.

Ein in Figur 1a dargestellter Mischer 1 weist ein Gehäuse 4 mit einem als Gehäuseschale ausgebildeten ersten Gehäuseteil 4.1 auf, in dem vier Ausformungen 6.1, 6.1', 6.2, 6.2' vorgesehen sind, wobei in den Ausformungen 6.1, 6.1' ein Einlassrohr 2 in einer Position R1 sowie in den Ausformungen 6.2, 6.2' ein Auslassrohr 3 in der Position R1 angeordnet sind. Das jeweilige Rohr 2, 3 weist Lagerstellen 2.4, 2.5, 3.4, 3.5 auf, über die es in der jeweiligen Ausformung gelagert ist. Der Mischer 1 wird gemäß Figur 2a durch ein zweites, ebenfalls als Gehäuseschale ausgebildetes Gehäuseteil 4.2 verschlossen, welches in der Darstellung gemäß Figur 1a nicht gezeigt ist. Das Gehäuseteil 4.2 weist die korrespondierenden Ausformungen 6.3, 6.4, 6.3', 6.4' auf. Das Einlassrohr 2 weist im Bereich eines Innenteils 2.2 mehrere als Perforation ausgebildete Ausnehmungen 2a, 2b auf, wobei ein hydraulischer Querschnitt Q der Perforation 2a kleiner ist als der der Perforation 2b. Zwecks Anschluss an ein nicht weiter dargestelltes Abgasrohr ist das Einlassrohr 2 über die jeweilige Ausformung 6.1, 6.3 nach außen geführt. Ergänzend hierzu ist das Auslassrohr 3 über die Ausnehmungen 6.2, 6.4 gelagert und weist ebenfalls im Bereich eines Innenteils 3.2 eine Ausströmöffnung 3.3 auf. Die Ausströmöffnung 3.3 ist gebildet aus mehreren Ausnehmungen 3a, 3b die wiederum als Drallklappe ausgebildet sind. Außerhalb des Gehäuses 4 sind eine Einspritzdüse 5 für Additiv sowie ein weiteres Mischelement 8 vorgesehen.

Zwecks Verbindung der ersten Gehäuseschale 4.1 weist diese einen ersten Gehäuserand 4a auf, der gemäß Figur 2a mit einem Gehäuserand 4b der zweiten Gehäuseschale 4.2 zumindest teilweise zur Anlage bringbar ist. Dort, wo die Gehäuseränder 4a, 4b gegeneinander zur Anlage bringbar sind, bilden diese eine Teilungsebene E für das Gehäuse 4. Sowohl das Einlassrohr 2 als auch das Auslassrohr 3 weisen eine Rohrachse 2.1, 3.1 auf, die koaxial zu einer Mittelachse 6a, 6b der jeweiligen Ausformungspaarung 6.1, 6.3 und 6.2, 6.4 ausgerichtet sind.

Gemäß dem Ausführungsbeispiel nach Figur 1b ist das Einlassrohr 2 im Gegensatz zur Ausführungsform nach Figur 1a um 180° gedreht. Das Eingangsrohr 2 befindet sich in einer Position R2, während das Auslassrohr 3 in der Position R1 verblieben sind. Das Einlassrohr 2 weist im Bereich seiner Lagerstellen 2.4, 2.5, also im Bereich der jeweiligen Ausformung 6.1, 6.3, gleich große Durchmesser D auf, sodass dieses ohne Weiteres um 180° gedreht werden kann. Die beiden Gehäuseschalen 4.1, 4.2 bleiben gemäß Figur 2b in derselben relativen Position S1 zueinander. Gleiches ist auch für das Auslassrohr anwendbar.

Grundsätzlich ist es auch möglich, dass das Auslassrohr 3 und/oder beide Rohre 2, 3 verschwenkt bzw. gedreht werden, um so den jeweiligen Einbauverhältnissen Rechnung zu tragen.

Gemäß der Ausführungsform nach Figur 3a weist das Gehäuse 4 eine weitere Ausformung 6.5 auf, die hier lediglich in der ersten Gehäuseschale 4.1 dargestellt ist. Das Einlassrohr 2 ist in dieser Ausführungsform sowohl in den Ausformungen 6.1, 6.3 als auch in der Ausformung 6.5 gelagert. Es ist im der Grundform nach T-förmig und weist ergänzend zu dem perforierten Innenteil 2.2 einen über die Ausformung 6.5 nach außen geführten Anschlussstutzen 2.6 mit einer Mittelachse 6c auf.

Nach dem Ausführungsbeispiel gemäß Figur 3b ist die Mittelachse 6b der Ausformungen 6.2, 6.4 gegenüber der Mittelachse 6a in einem Winkel α angestellt. Zwecks Anpassung an die Einbausituation kann insbesondere ein Verschwenken des Ein- oder Auslassrohres 2, 3 im Gehäuse 4 bzw. innerhalb der jeweiligen Gehäuseschale 4.1, 4.2 gewährleistet werden.

Nach dem Ausführungsbeispiel gemäß Figuren 4a bis 11b sind die Rohre 2, 3 im Unterschied zu den Ausführungsbeispielen gemäß Figur 1a bis Figur 3b innerhalb von Durchzügen 7.1, 7.2, 7.3, 7.4 in der jeweiligen Gehäuseschale 4.1, 4.2 gelagert. Wie in Figur 5a zu sehen, ist das Einlassrohr 2 in der unteren Gehäuseschale 4.2 angeordnet, während das Auslassrohr 3 in der oberen Gehäuseschale 4.1 platziert ist. Sowohl die obere Gehäuseschale 4.1 als auch die untere Gehäuseschale 4.2 befinden sich jeweils in einer Position S1. Die Mittelachsen /a, 7b der Durchzüge sind koaxial zu den Rohrmittelachsen 2.1, 3.1 angeordnet.

Das Einlassrohr 2 ist innerhalb der Durchzüge 7.2, 7.4 gelagert, während das Auslassrohr 3 innerhalb der Durchzüge 7.1, 7.3 gelagert ist. Beide Gehäuseteile 4.1, 4.2 weisen wiederum einen nicht näher dargestellten Gehäuserand 4a auf, der die Teilungsebene E bildet. Dieser Gehäuserand 4a ist mit Bezug zu einer Geraden G achsensymmetrisch ausgebildet und weist eine hier beispielhaft dargestellte rechteckige Grundform F auf. Aufgrund dieser Grundform F lassen sich, wie in dem Ausführungsbeispiel nach Figur 4b in Verbindung mit Figur 5b zu sehen, beide Gehäuseschalen 4.1, 4.2 um 180° verschwenken, während das Ein- und das Auslassrohr 2, 3 in der jeweiligen Schale 4.2, 4.1 verbleiben.

Nach Figur 4b, 5b wurde die Gehäuseschale 4.1 ausgehend von der Ausführungsform Figur 4a, 5a von der Position S1 verschwenkt in die Position S2.

Nach dem Ausführungsbeispiel gemäß Figur 6a ist der nicht weiter dargestellte Gehäuserand 4a quadratisch, mithin bezüglich einer Normalen N der Teilungsebene E punktsymmetrisch ausgebildet, sodass die beiden Gehäuseschalen 4.1, 4.2 um 90° verschwenkt werden können. Gemäß den Ausführungsformen nach Figur 6a, 6b erfolgt die Verschwenkung um 90° nach rechts. Weitere Verschwenkmöglichkeiten um entsprechend 180° oder 270° bzw. -90° sind selbstverständlich auch möglich.

Nach Figur 6a befindet sich die erste Gehäuseschale 4.1 in der Position S1 und die zweite Gehäuseschale 4.2 in der Position S1. In der Ausführungsform gemäß Figur 6b befindet sich die erste Gehäuseschale 4.1 in einer Position S2 und die zweite Gehäuseschale 4.2 in der Position S1. Mithin ergibt sich eine Verschwenkung beider Gehäuseschalen 4.1, 4.2 um den Winkel α um 90°.

Nach der Ausführungsform gemäß Figuren 7a, 7b ist das Gehäuse 4 bzw. der Rand 4a nicht quadratisch, wie nach den Figuren 6a, 6b, sondern rund ausgebildet. Durch die runde Ausbildung ist eine Verschwenkung der beiden Gehäuseschalen 4.1, 4.2 um beliebige Winkel α möglich.

Nach dem Ausführungsbeispiel gemäß Figuren 8a, 8b bzw. Figuren 9a, 9b weist die Gehäuseschale 4.1, 4.2 im Bereich des jeweiligen Gehäuserandes 4a, 4b eine teilzylindrische Grundform F mit einer Zylinderachse A auf. Die erste Gehäuseschale 4.1 weist einen Außenradius ra auf, der größer gleich einem Innenradius ri der zweiten Gehäuseschale 4.2 ist, so dass sich zwischen beiden Gehäuseschalen 4.1, 4.2 ein zylinderförmiger Schiebesitz ergibt. Über diesen Schiebesitz können beide Gehäuseschalen 4.1, 4.2 stufenlos um einen Winkel β relativ zueinander verschwenkt werden. Eine gemeinsame Teilungsebene E liegt nicht mehr vor. Vielmehr weist jede Gehäuseschale 4.1, 4.2 eine Abschlussebene E, E' auf, die durch den Gehäuserand aufgespannt wird.

Nach den Ausführungsbeispielen gemäß Figuren 10a, 10b sowie Figuren 11a, 11b weisen die beiden Gehäuseschalen 4.1, 4.2 im Bereich des Gehäuserandes 4a, 4b eine teilkugelförmige Grundform F mit einem Mittelpunkt M auf. Die teilkugelförmige Grundform F der ersten Gehäuseschale 4.1 weist einen Außenradius ra auf, der größer gleich dem Innenradius ri der zweiten Gehäuseschale 4.2 ist. Somit ergibt sich zwischen beiden Gehäuseschalen 4.1, 4.2 ein teilkugelförmiger Schiebesitz mit einem Mittelpunkt M. Wie in der Ausführungsform gemäß Figuren 10b, 11b zu sehen ist, können beide Gehäuseschalen 4.1, 4.2 relativ zueinander sowohl um den Winkel α als auch um die Winkel β und δ, also um alle drei Raum- bzw. Verschwenkachsen a, b, c stufenlos verschwenkt werden. Eine Verschwenkung um die Verschwenkachse c, bzw. den Winkel δ ist nicht dargestellt.

Nach der Ausführungsform gemäß Figuren 12a, 12b ist das Einlassrohr 2 bzw. das Auslassrohr 3 in konischer Grundform F ausgebildet, wobei eine Einlassöffnung 2.3 bzw. die Auslassöffnung 3.3 auf den jeweiligen Innenteil 2.2, 3.2 beschränkt ist.

Nach der Ausführungsform gemäß Figur 13 ist das Gehäuse 4 als Wickelgehäuse ausgebildet mit einem ersten und zweiten Gehäuseboden 4.1, 4.2 sowie einem Gehäusemantel 4.3. Ähnlich wie bei der Ausführungsform gemäß Figur 1a können sowohl das Ein- als auch das Auslassrohr 2, 3 innerhalb der Durchzüge 7.1, 7.2 angeordnet werden. Die jeweilige Position R1, R2 kann also getauscht werden.

Nach Figur 14 ist ein Abgassystem 9 mit einem Schalldämpfergehäuse 9.1 und einem Abgasrohr 9.2 vorgesehen, wobei der Mischer 1 in das Schalldämpfergehäuse 9.1 vollständig integriert ist.

### Bezugszeichenliste

- 1: Mischer
- 2: Einlassrohr
- 2.1: Rohrachse
- 2.2: Innenteil
- 2.3: Einlassöffnung, Perforation
- 2.4: Lagerstelle
- 2.5: Lagerstelle
- 2.6: Anschlusstutzen
- 2a: Ausnehmung
- 2b: Ausnehmung
- 3: Auslassrohr
- 3.1: Rohrachse
- 3.2: Innenteil
- 3.3: Ausströmöffnung
- 3.4: Lagerstelle
- 3.5: Lagerstelle
- 3a: Ausnehmung, Drallklappe
- 3b: Ausnehmung, Drallklappe
- 4: Gehäuse
- 4.1: erster Gehäuseteil, erste Gehäuseschale, erster Gehäuseboden
- 4a: erster Gehäuserand, Verbindungsflansch
- 4.2: zweiter Gehäuseteil, zweite Gehäuseschale, zweiter Gehäuseboden
- 4b: zweiter Gehäuserand, Verbindungsflansch
- 4.3: Gehäusemantel
- 5: Additivzuführeinheit, Einspritzdüse
- 6.1: Ausformung
- 6.1': Ausformung
- 6.2: Ausformung
- 6.3: Ausformung
- 6.4: Ausformung
- 6.5: Ausformung
- 6a: Mittelachse
- 6b: Mittelachse
- 6c: Mittelachse
- 7.1: Durchzug
- 7.2: Durchzug
- 7.3: Durchzug
- 7.4: Durchzug
- 7a: Mittelachse
- 7b: Mittelachse
- 8: Mischelement
- 9: Abgasanlage
- 9.1: Schalldämpfer
- 9.2: Abgasrohr

- α: Winkel
- β: Winkel
- δ: Winkel
- A: Zylinderachse
- a: Verschwenkachse
- b: Verschwenkachse; Mittelachse
- c: Verschwenkachse
- D: Durchmesser
- E: Teilungsebene, Abschlussebene
- E': Abschlussebene
- F: Grundform von 4a, 4b
- G: Gerade von E
- M: Mittelpunkt
- N: Normale zu E
- Q: Querschnitt, hydraulisch
- R1: Position
- R2: Position
- ri: Innenradius von F
- ra: Außenradius von F
- S1: Position
- S2: Position

## Patentansprüche

1. Mischer (1) für eine Abgasanlage einer Verbrennungskraftmaschine zum Einmischen von Additiven in einen Abgasstrom mit mindestens einem eine Rohrachse (2.1) aufweisenden Einlassrohr (2), mit mindestens einem eine Rohrachse (3.1) aufweisenden Auslassrohr (3) und mit einem Gehäuse (4) zur Aufnahme des Einlassrohres (2) und des Auslassrohres (3), wobei das Auslassrohr (3) einen innerhalb des Gehäuses (4) angeordneten Innenteil (3.2) aufweist, der zwecks Ausleitung des Abgases aus dem Gehäuse (4) mit mindestens einer Ausströmöffnung (3.3) versehen ist,
**dadurch gekennzeichnet,**
**dass** das Gehäuse (4) einen ersten Gehäuseteil (4.1) mit einem ersten Gehäuserand (4a) und mindestens einen zweiten Gehäuseteil (4.2) mit einem zweiten Gehäuserand (4b) aufweist, wobei beide Gehäuseteile (4.1, 4.2) über den Gehäuserand (4a, 4b) zumindest teilweise verbunden sind, und dass das Einlassrohr (2) einen innerhalb des Gehäuses (4) angeordneten Innenteil (2.2) aufweist, der zwecks Einleitung des Abgases in das Gehäuse (4) mit mindestens einer Einlassöffnung (2.3) versehen ist, wobei
a) der jeweilige Gehäuserand (4a, 4b) mindestens zwei Ausformungen (6.1 - 6.4) mit je einer Mittelachse (6a, 6b) aufweist und/oder
b) das jeweilige Gehäuseteil (4.1, 4.2) mindestens zwei Durchzüge (7.1 - 7.4) mit je einer Mittelachse (7a, 7b) aufweist,
und das jeweilige Rohr Lagerstellen (2.4, 2.5, 3.4, 3.5) aufweist, über die es innerhalb der Ausformungen (6.1, 6.2) oder innerhalb der Durchzüge (7.1, 7.2) gelagert ist, wobei
i) das jeweilige Rohr bezüglich der Ausbildung der Lagerstellen (2.4, 2.5, 3.4, 3.5) symmetrisch ausgebildet ist und zwecks Montage in mindestens zwei verschiedenen Positionen R1, R2 in der jeweiligen Ausformung (6.1, 6.2) lagerbar ist oder
ii) das Einlassrohr (2) und das Auslassrohr (3) bezüglich der Ausbildung der Lagerstellen (2.4, 2.5, 3.4, 3.5) gleich ausgebildet sind oder
iii) beide Gehäuseteile (4.1, 4.2) über den Gehäuserand (4a, 4b) in mehreren Positionen S1, S2 relativ zueinander verbindbar sind.

2. Mischer (1) nach Anspruch 1,
**dadurch gekennzeichnet,**
**dass** jeweils zwei Ausformungen (6.1, 6.2) oder zwei Durchzüge (7.1, 7.2) eine gemeinsame gerade Mittelachse (6a, 7a) aufweisen.

3. Mischer (1) nach Anspruch 1 oder 2,
**dadurch gekennzeichnet,**
**dass** alle Ausformungen (6.1, 6.2) oder alle Durchzüge (7.1, 7.2) den gleichen Durchmesser D aufweisen.

4. Mischer (1) nach einem der vorhergehenden Ansprüche,
**dadurch gekennzeichnet,**
**dass** innerhalb des jeweiligen Gehäuserandes (4a, 4b) mindestens eine weitere Ausformung (6.5) mit einer Mittelachse (6c) vorgesehen ist, die mit Bezug zur Mittelachse (6a, 6b) der anderen Ausformung (4a, 4b) in einem Winkel α angestellt ist, wobei das Einlassrohr (2) oder das Auslassrohr (3) eine L-, T- oder Y-förmige Grundform F aufweist.

5. Mischer (1) nach einem der vorhergehenden Ansprüche,
**dadurch gekennzeichnet,**
**dass** der eine Teilungsebene E bildende Gehäuserand (4a, 4b) mit Bezug zu einer Normalen N der Teilungsebene E punktsymmetrisch oder mit Bezug zu einer Geraden G der Teilungsebene E achssymmetrisch ausgebildet ist.

6. Mischer (1) nach Anspruch 5,
**dadurch gekennzeichnet,**
**dass** das Gehäuseteil (4.1, 4.2) im Bereich des Gehäuserandes (4a, 4b) eine teilzylindrische Grundform F mit einer Mittelachse b oder eine teilkugelförmige Grundform F mit einem Mittelpunkt M sowie einem Innenradius ri und einem Außenradius ra aufweist, wobei für das Verhältnis zwischen dem Innendurchmesser ri des ersten Gehäuserandes (4a) und dem Außendurchmesser ra des zweiten Gehäuserandes (4b) gilt: ri >= ra.

7. Mischer (1) nach einem der vorhergehenden Ansprüche,
**dadurch gekennzeichnet,**
**dass** die Einlassöffnung (2.3) und/oder die Ausströmöffnung (3.3) durch eine oder mehrere Ausnehmungen (2a, 2b, 3a, 3b) gebildet ist, die wahlweise als Drallklappe ausgebildet sind.

8. Mischer (1) nach einem der vorhergehenden Ansprüche,
**dadurch gekennzeichnet,**
**dass** die Einlassöffnung (2.3) und/oder die Ausströmöffnung (3.3) einen hydraulischen Querschnitt Q1, Q2 aufweist, der in Bezug zu dem Verlauf der Rohrachse (2.1, 3.1) variiert.

9. Mischer (1) nach Anspruch 8,
**dadurch gekennzeichnet,**
**dass** der hydraulische Querschnitt Q1, Q2 mit Bezug zu der Strömungsrichtung des Abgases zunimmt.

10. Mischer (1) nach einem der vorhergehenden Ansprüche,
**dadurch gekennzeichnet,**
**dass** mit Bezug zu der Strömungsrichtung des Abgases nach dem Auslassrohr (3) ein Mischelement (8) vorgesehen ist.

11. Mischer (1) nach einem der vorhergehenden Ansprüche,
**dadurch gekennzeichnet,**
**dass** eine Additivzuführeinheit (5) zum Einbringen des Additivs in das Gehäuse (4) oder in das Einlassrohr (2) oder in das Auslassrohr (3) vorgesehen ist.

12. Mischer (1) nach einem der vorhergehenden Ansprüche,
**dadurch gekennzeichnet,**
**dass** das Ein- oder Auslassrohr (2, 3) konisch ausgebildet ist.

13. Mischer (1) nach einem der vorhergehenden Ansprüche,
**dadurch gekennzeichnet,**
**dass** das erste Gehäuseteil (4.1) und das zweite Gehäuseteil (4.2) als
a) Gehäuseschale ausgebildet ist oder
b) als Gehäuseboden ausgebildet ist, wobei ein Gehäusemantel (4.3) vorgesehen ist, der zusammen mit beiden Gehäusewänden (4.1, 4.2) das Gehäuse (4) bildet.

14. System (9) bestehend aus einer Abgasanlage einer Verbrennungskraftmaschine mit einem Mischer (1) nach einem der vorhergehenden Ansprüche.

15. System (9) nach Anspruch 14,
**dadurch gekennzeichnet,**
**dass** ein Schalldämpfergehäuse (9.1) vorgesehen ist, wobei der Mischer (1) zumindest teilweise in das Schalldämpfergehäuse (9.1) integriert ist.

## Claims

1. A mixer (1) for an exhaust system of an internal combustion engine for mixing additives into an exhaust gas flow with at least one inlet pipe (2) having a pipe axis (2.1), with at least one outlet pipe (3) having a pipe axis (3.1) and with a housing (4) for receiving the inlet pipe (2) and the outlet pipe (3), wherein the outlet pipe (3) has an inner part (3.2) which is arranged within the housing (4) and is provided with at least one outflow opening (3.3) for the purpose of conducting the exhaust gas out of the housing (4),
**characterized in that**
the housing (4) has a first housing part (4.1) with a first housing edge (4a) and at least one second housing part (4.2) with a second housing edge (4b),
wherein the two housing parts (4.1, 4.2) are at least partially connected via the housing edge (4a, 4b), and **in that** the inlet pipe (2) has an inner part (2.2) which is arranged within the housing (4) and is provided with at least one inlet opening (2.3) for the purpose of introducing the exhaust gas into the housing (4), wherein
a) the respective housing edge (4a, 4b) has at least two formations (6.1 - 6.4), each having a center axis (6a, 6b), and/or
b) the respective housing part (4.1, 4.2) has at least two rim holes (7.1 - 7.4), each having a center axis (7a, 7b),
and the respective pipe has bearing points (2.4, 2.5, 3.4, 3.5), via which said pipe is mounted within the formations (6.1, 6.2) or within the rim holes (7.1, 7.2), wherein
i) the respective pipe is formed symmetrically with respect to the design of the bearing points (2.4, 2.5, 3.4, 3.5) and, for the purpose of installation, can be mounted in at least two different positions R1, R2 in the respective formation (6.1, 6.2), or
ii) the inlet pipe (2) and the outlet pipe (3) are of identical design with respect to the design of the bearing points (2.4, 2.5, 3.4, 3.5), or
iii) the two housing parts (4.1, 4.2) are connectable in a plurality of positions S1, S2 relative to each other via the housing edge (4a, 4b).

2. The mixer (1) according to Claim 1,
**characterized in that**
two formations (6.1, 6.2) or two rim holes (7.1, 7.2) each have a joint straight center axis (6a, 7a).

3. The mixer (1) according to Claim 1 or 2,
**characterized in that**
all formations (6.1, 6.2) or all rim holes (7.1, 7.2) have the same diameter D.

4. The mixer (1) according to any one of the preceding claims,
**characterized in that**
at least one additional formation (6.5) having a center axis (6c) is provided within the respective housing edge (4a, 4b), said center axis being positioned at an angle α with respect to the center axis (6a, 6b) of the other formation (4a, 4b), wherein the inlet pipe (2) or the outlet pipe (3) has a L-shaped, T-shaped or a Y-shaped basic form F.

5. The mixer (1) according to any one of the preceding claims,
**characterized in that**
the housing edge (4a, 4b) forming a dividing plane E is formed point-symmetrically with respect to a perpendicular N of the dividing plane E or is formed axisymmetrically with respect to a straight line G of the dividing plane E.

6. The mixer (1) according to Claim 5,
**characterized in that**
the housing part (4.1, 4.2) has a partially cylindrical basic form F having a center axis b or a partially spherical basic form F having a midpoint M as well as an internal radius ri and an external radius ra in the region of the housing edge (4a, 4b), wherein the rule ri>=ra applies to the ratio between the internal diameter ri of the first housing edge (4a) and the external diameter ra of the second housing edge (4b).

7. The mixer (1) according to any one of the preceding claims,
**characterized in that**
the inlet opening (2.3) and/or the outflow opening (3.3) is/are formed by one or more recesses (2a, 2b, 3a, 3b) which are optionally formed as a swirl flap.

8. The mixer (1) according to any one of the preceding claims,
**characterized in that**
the inlet opening (2.3) and/or the outflow opening (3.3) has/have a hydraulic cross-section Q1, Q2 which varies with respect to the course of the pipe axis (2.1, 3.1).

9. The mixer (1) according to Claim 8,
**characterized in that**
the hydraulic cross-section Q1, Q2 increases with respect to the direction of flow of the exhaust gas.

10. The mixer (1) according to any one of the preceding claims,
**characterized in that**
a mixing element (8) is provided with respect to the direction of flow of the exhaust gas downstream of the outlet pipe (3).

11. The mixer (1) according to any one of the preceding claims,
**characterized in that**
an additive supply unit (5) for introducing the additive into the housing (4) or into the inlet pipe (2) or into the outlet pipe (3) is provided.

12. The mixer (1) according to any one of the preceding claims,
**characterized in that**
the inlet pipe or outlet pipe (2, 3) has a conical design.

13. The mixer (1) according to any one of the preceding claims,
**characterized in that**
the first housing part (4.1) and the second housing part (4.2) is designed
a) as a housing shell, or
b) as a housing bottom, wherein a housing casing (4.3) is provided, which forms the housing (4) together with the two housing walls (4.1, 4.2).

14. A system (9) consisting of an exhaust system of an internal combustion engine having a mixer (1) according to any one of the preceding claims.

15. The system (9) according to Claim 14,
**characterized in that**
a muffler housing (9.1) is provided, wherein the mixer (1) is at least partially integrated into the muffler housing (9.1).

## Revendications

1. Mélangeur (1) pour un système d'échappement d'un moteur à combustion interne pour le mélange d'additifs dans un flux de gaz d'échappement avec au moins un tuyau d'admission (2) présentant un axe tubulaire (2.1), avec au moins un tuyau d'évacuation (3) présentant un axe tubulaire (3.1) et avec un boîtier (4) pour l'accueil du tuyau d'admission (2) et du tuyau d'évacuation (3), le tuyau d'évacuation (3) présentant un élément intérieur disposé au sein du boîtier (4), lequel est muni d'au moins une ouverture d'écoulement (3.3) en vue de l'évacuation du gaz d'échappement hors du boîtier (4),
**caractérisé en ce que**
le boîtier (4) présente un premier élément de boîtier (4.1) avec un premier bord de boîtier (4a) et au moins un deuxième élément de boîtier (4.2) avec un deuxième bord de boîtier (4b), les deux éléments de boîtier (4.1, 4.2) étant reliés au moins partiellement par le bord de boîtier (4a, 4b), et **en ce que** le tuyau d'admission (2) présente un élément intérieur (2.2) disposé au sein du boîtier (4), lequel est muni d'au moins une ouverture d'admission (2.3) en vue de l'introduction du gaz d'échappement dans le boîtier (4),
a) le bord de boîtier (4a, 4b) respectif présentant au moins deux façonnages (6.1-6.4) avec chacun un axe central (6a, 6b) et/ou
b) l'élément de boîtier (4.1, 4.2) respectif présentant au moins deux passages (7.1-7.4) avec chacun un axe central (7a, 7b),
et le tuyau respectif présentant des points d'appui (2.4, 2.5, 3.4, 3.5) sur lesquels il est appuyé au sein des façonnages (6.1, 6.2) ou au sein des passages (7.1, 7.2),
i) le tuyau respectif étant formé de façon symétrique relativement à la formation des points d'appui (2.4, 2.5, 3.4, 3.5) et pouvant être monté en au moins deux positions différentes R1, R2 dans le façonnage respectif (6.1, 6.2) en vue du montage ou
ii) le tuyau d'admission (2) et le tuyau d'évacuation (3) étant formés de façon identique relativement à la formation des points d'appui (2.4, 2.5, 3.4, 3.5) ou
iii) les deux éléments de boîtier (4.1, 4.2) pouvant être reliés en plusieurs positions S1, S2 l'un par rapport à l'autre, par le bord de boîtier (4a, 4b).

2. Mélangeur (1) selon la revendication 1,
**caractérisé en ce que**
respectivement deux façonnages (6.1, 6.2) ou deux passages (7.1, 7.2) présentent un axe central (6a, 7a) droit commun.

3. Mélangeur (1) selon la revendication 1 ou 2,
**caractérisé en ce que**
tous les façonnages (6.1, 6.2) ou tous les passages (7.1, 7.2) présentent le même diamètre D.

4. Mélangeur (1) selon l'une des revendications précédentes,
**caractérisé en ce qu'**
au moins un façonnage supplémentaire (6.5) avec un axe central (6c) est prévu au sein du bord de boîtier (4a, 4b) respectif, lequel axe est orienté avec un angle α par rapport à l'axe central (6a, 6b) de l'autre façonnage (4a, 4b), le tuyau d'admission (2) ou le tuyau d'évacuation (3) présentant une forme de base F en L, en T ou en Y.

5. Mélangeur (1) selon l'une des revendications précédentes,
**caractérisé en ce que**
le bord de boîtier (4a, 4b) formant un plan de division E étant formé de façon centrosymétrique relativement à une normale N du plan de division E ou de façon axisymétrique relativement à une droite G du plan de division E.

6. Mélangeur (1) selon la revendication 5,
**caractérisé en ce que,**
dans la région du bord de boîtier (4a, 4b), l'élément de boîtier (4.1, 4.2) présente une forme de base F partiellement cylindrique avec un axe central b ou une forme de base F partiellement sphérique avec un point central M ainsi qu'un rayon intérieur ri et un rayon extérieur ra, ri >= ra s'appliquant pour le rapport entre le diamètre intérieur ri du premier bord de boîtier (4a) et le diamètre extérieur ra du deuxième bord de boîtier (4b).

7. Mélangeur (1) selon l'une des revendications précédentes,
**caractérisé en ce que**
l'ouverture d'admission (2.3) et/ou l'ouverture d'écoulement (3.3) sont formées par un ou plusieurs évidements (2a, 2b, 3a, 3b), lesquels sont formés au choix comme volet de turbulence.

8. Mélangeur (1) selon l'une des revendications précédentes,
**caractérisé en ce que**
l'ouverture d'admission (2.3) et/ou l'ouverture d'échappement (3.3) présentent une section hydraulique Q1, Q2 , laquelle varie relativement au parcours de l'axe tubulaire (2.1, 3.1).

9. Mélangeur (1) selon la revendication 8,
**caractérisé en ce que**
la section hydraulique Q1, Q2 augmente relativement à la direction d'écoulement du gaz d'échappement.

10. Mélangeur (1) selon l'une des revendications précédentes,
**caractérisé en ce que**
un élément de mélange (8) est prévu après le tuyau d'échappement (3) relativement à la direction d'écoulement du gaz d'échappement.

11. Mélangeur (1) selon l'une des revendications précédentes,
**caractérisé en ce qu'**
une unité d'alimentation d'additif (5) est prévue pour l'apport de l'additif dans le boîtier (4) ou dans le tuyau d'admission (2) ou dans le tuyau d'échappement (3).

12. Mélangeur (1) selon l'une des revendications précédentes,
**caractérisé en ce que**
les tuyaux d'admission ou d'échappement (2, 3) sont formés de façon conique.

13. Mélangeur (1) selon l'une des revendications précédentes,
**caractérisé en ce que**
le premier élément de boîtier (4.1) et le deuxième élément de boîtier (4.2) sont formés comme
a) coque de boîtier ou
b) fond de boîtier, une enveloppe de boîtier (4.3) étant prévue, laquelle forme le boîtier (4) conjointement aux deux parois de boîtier (4.1, 4.2).

14. Système (9) se composant d'une installation de gaz d'échappement d'un moteur à combustion interne avec un mélangeur (1) selon l'une des revendications précédentes.

15. Système (9) selon la revendication 14,
**caractérisé en ce qu'**
un boîtier de silencieux (9.1) est prévu, le mélangeur (1) étant intégré au moins partiellement dans le boîtier de silencieux (9.1).
